# EUROPÄISCHE PATENTSCHRIFT

(11) **EP 0 017 216 B1**
(45) Veröffentlichungstag und Bekanntmachung des Hinweises auf die Patenterteilung: **19.01.1983**
(21) Anmeldenummer: 80101743.5
(22) Anmeldetag: 01.04.1980
(51) Int. Cl.: H04R 17/00, G10K 10/00, G10K 11/02

(54) **Ultraschallwandler**
Ultrasonic transducer
Transducteur ultrasonore

(30) Priorität: 06.04.1979 DE 2914031
(43) Veröffentlichungstag der Anmeldung: 15.10.1980
(73) Patentinhaber: SIEMENS AKTIENGESELLSCHAFT, 80333 München (DE)
(72) Erfinder: Borburgh, Jaques, Dr. Dipl.-Ing., D-8521 Poxdorf (DE); Feigt, Ingmar, Dr. Dipl.-Phys., D-8520 Erlangen (DE)

## Beschreibung

Die Erfindung bezieht sich auf einen Ultraschallwandler, bestehend aus einer Sendeschicht und einer Empfangsschicht, die beide in Hybridtechnik flächig aufeinanderliegend miteinander verbunden sind.

Ein Ultraschallwandler dieser Art ist aus der US-PS 2 625 035 vorbekannt.

Aufgabe vorliegender Erfindung ist es, einen solchen Ultraschallwandler dahingehend weiterzubilden, daß bei optimal kompaktem Aufbau gleichzeitig optimale Ergebnisse für den Sende-und Empfangsfall geschaffen werden.

Diese Aufgabe wird erfindungsgemäß dadurch gelöst, daß die Sendeschicht aus Material mit relativ hoher dielektrischer Konstante und hoher Schallimpedanz und die Empfangsschicht aus Material mit relativ niedriger dielektrischer Konstante und niedriger Schallimpedanz besteht.

Die Erfindung ermöglicht bei äußerst kompaktem Aufbau des Wandlers optimale bedingungen im Sende- und im Empfangsfall. Eine Empfangsschicht aus Material mit relativ niedriger dielektrischer Konstante und niedriger Schaihmpedanz gewährleistet optimale Empfangsgüte. Der Sendefall bleibt dann unbeeinflußt, da die Energieabgabe beim Senden, wie an sich bekannt, durch die Verwendung einer Sendeschicht aus Material mit relativ hoher dielektrischer Konstante und hoher Schallimpedanz unverändert stark bleibt.

Ein Ultraschallwandler, der aus zwei piezoelektrischen Schichten aufgebaut ist, von denen die eine eine relativ hohe und die andere eine relativ niedrige Schallimpedanz aufweisen, ist an sich schon aus der US-PS 2 875 354 vorbekannt. Die beiden Schichten dieses vorbekannten Wandlers sind aber nicht, wie es vorliegende Erfindung fordert, gleichzeitig Sende- und Empfangsschicht. Vielmehr ist im Gegensatz dazu jede der beiden Schichten sowohl Sendeschicht als auch Empfangsschicht. Darüber hinaus ist auch keine Aussage darüber gemacht, daß die Sende-/Empfangsschicht mit relativ hoher Schallimpedanz gleichzeitig auch eine relativ hohe dielektrische Konstante bzw. die zweite Sende-/Empfangsschicht mit relativ niedriger Schallimpedanz auch gleichzeitig noch eine relativ niedrige dielektrische Konstante hat.

Die Erfindung läßt sich in vorteilhafter Ausgestaltung auch dahingehend ausbilden, daß die Empfangsschicht gleichzeitig Anpassungsschicht für den Sendefall ist. Durch Ausnutzung des Empfängers gleichzeitig als Anpassungsschicht wird der Aufbau weiter vereinfacht; außerdem lassen sich hierdurch kurze Pulsanregungen besonders gut bewältigen. Die Empfangsschicht sollte in Ausbildung als Anpassungsschicht zur Anpassung an Körpergewebe oder bei Vorschaltung einer Wasserstrecke zur Anpassung an Wasser ausgebildet sein.

In weiterer vorteilhafter Ausgestaltung der Erfindung besteht die Sendeschicht, wie bisher auch schon üblich, aus Piezokeramik, während die Empfangsschicht jedoch aus piezoelektrischer Kunststoffolie, insbesondere aus Polyvinyldifluorid (PVF₂) oder Polyvinylchlorid oder Polycarbonat, besteht.

Zwar ist schon aus dem Aufsatz »EXPERIMEN-TAL BROADBAND ULTRASONIC TRANSDU-CERS USING PVF₂ PIEZOELECTRIC FILM« in der Zeitschrift »ELECTRONIC LETTERS« 5. August 1976, Vol. 12, Nr. 16, Seiten 393 und 394 ein Ultraschallwandler in PVF₂-Ausbildung vorbekannt; es ist jedoch so, daß sowohl der Sendewandler als auch der Empfangswandler aus PVF₂ gefertigt sind und beide Wandler außerdem auch noch getrennt voneinander angeordnet sind. Sende- und Empfangswandler liegen also nicht in Hybridtechnik flächig aufeinander. Zwar wird in dieser speziellen Ausbildung des Standes der Technik die Güte des Empfangs verbessert; gleichzeitig verschlechtert sich aber der Sendefall, da die Energieabgabe beim Senden wegen der niedrigen Güte der die Sendeschicht bildenden PVF₂-Schicht zu gering ist.

Aus dem Aufsatz »MONOLITHIC SILICON-PVF₂ PIEZOELECTRIC ARRAYS FOR ULTRASONIC IMAGING« der Autoren R. G. Swartz und J. D. Plummer, erstmals vorgetragen zwischen dem 29. Mai und 2. Juni 1978 auf dem »Eighth International Symposium on Acoustic Imaging« in Key Biscayne, Florida, bzw. dann veröffentlicht in der Zeitschrift »Acoustical Imaging« Vol. 8, 1978, Seiten 69 bis 95, ist auch noch ein Vorschlag bekannt, gemäß dem bei einem sogenannten »Theta«-Array als »inneres Array« ein 32 x 1 linear array von POSFET-Wandlern verwendet werden soll. POSFET-Wandler, die zwar ebenfalls mit PVF₂ arbeiten, die jedoch ansonsten zum vorliegenden erfindungsgemäßen Wandler unterschiedlich aufgebaut sind, sind in dem Aufsatz in verschiedenen Ausführungsformen beschrieben. »Theta«-Arrays sind hingegen in dem Aufsatz »High-Resolution B-Scan Systems Using a Circular Array« von A. Macovski und S. J. Norton aus »Acoustical Holography« Vol. 6, 1978, Seiten 69 bis 95 vorbekannt. Demgemäß sind »Theta«-Arrays Ultraschallwandler, die aus einem äußeren ringförmigen Sende-Array und aus einem innerhalb des Ringes angeordneten Empfangs-Array aufgebaut sind.

Weitere Vorteile und Einzelheiten der Erfindung ergeben sich aus der nachfolgenden Beschreibung zweier Ausführungsbeispiele anhand der Zeichnung und in Verbindung mit den Unteransprüchen.

Es zeigt
Fig. 1 einen Ultraschallwandler gemäß der Erfindung im Querschnitt,
Fig. 2 einen im' Aufbau modifizierten Ultraschallwandler.

In der Fig. 1 besteht der Ultraschallwandler in Sandwich-Bauweise aus einem Trägerkörper 1 mit Sendeschicht 2 und Empfangsschicht 3. Sämtliche Schichten sind großflächig untereinander in Hybridtechnik miteinander verbunden. Als Sendeschicht dient ein Material mit relativ hoher dielektrischer Konstante und hoher Schallimpedanz, z. B. ein Piezokeramik-Material. Zu bevorzugen sind hierbei die Sendeschicht aus Blei-Zirkonat-Titanat oder Blei-Metaniobat. Die Empfangsschicht 3 besteht demgegenüber aus einem Material mit niedriger dielektrischer Konstante und niedriger Schallimpedanz. Sie dient gleichzeitig als Anpassungsschicht für den Sendefall. Hierzu bieten sich in bevorzugter Ausführungsform piezoelektrische Kunststofffolien mit einer Impedanz von etwa 3 . 10⁶ Pas/m und einer Güte von etwa 15 an. Bevorzugtes Material für die als Empfangsschicht 3 dienende piezoelektrische Kunststoffolie ist Polyvinyldifluorid (PVF₂). Anstelle dieses Materials können auch Folien aus Polyvinylchlorid oder aus Polycarbonat Verwendung finden. Der Trägerkörper 1 kann aus Epoxydharz bestehen. Es kann jedoch hierfür als geeignetes »backing«-Material auch elastischer Gummi verwendet werden, so daß in Zusammenhang mit der elastischen Piezokunststoffolie und geeignet geteiltem Piezokeramikmaterial ein elastischer, anschmiegsamer Wandleraufbau möglich ist.

In der Ausführungsform des Wandlers der Fig. 1 weist die Sendeschicht 2 auf der der Empfangsschicht 3 abgewandten Fläche einen Kontaktanschluß für einen Sendeverstärker 4 auf. Über diesen Sendeverstärker werden also der Sendeschicht 2 die elektrischen Hochfrequenzimpulse zur Erregung der Sendeschicht 2 im Sinne der Aussendung von Ultraschallimpulsen zugeleitet. Zwischen Empfangsschicht 3 und Sendeschicht 2 ist eine weitere Kontaktierung, z. B. dünne Kontaktschicht oder Bahnen in gedruckter Schaltungstechnik, zwischengelagert, die einen elektrischen Empfangsanschluß zum Empfänger 6 für die von der Empfangsschicht 3 empfangenen Echoimpulse eines Sendeimpulses aufweist. Parallel zum Empfangsverstärker 6 liegt ein Schalter 5, mit dem im Sendefall der Empfangsverstärker 6 kurzgeschlossen werden kann. In diesem Falle liegt zwischen Sendeschicht 2 und Empfangsschicht 3 Massepotential. Die Empfangsschicht 3 weist schließlich noch auf der der Sendeschicht abgewandten Fläche einen Anschluß 7 für Massepotential auf.

Eine Modifikation des Ausführungsbeispiels der Fig. 1 zeigt der Wandler in der Fig. 2.

Dieser Wandler besteht wiederum entsprechend jenem der Fig. 1 aus Trägermaterial 1, Sendeschicht 2 und Empfangsschicht 3 in Hybrid-Bauweise. Im Unterschied zum Wandler der Fig. 1 sind jedoch nach Sandwich-Art zwischen Sendeschicht 2 und Empfangsschicht 3 Bauteile 8 der Empfangsschaltung, insbesondere Empfangsverstärker, in IC-Bauweise eingelagert. Diese Art des integrierten Aufbaus führt zu besonders kompakter Bauform. Die Anschaltung der IC-Bauelemente 8 zwischen Sendeschicht 2 und Empfangsschicht 3 erfolgt über die Signalleitung 9.

Die in den Fig. 1 und 2 lediglich im Querschnitt dargestellten Ultraschallwandler weisen im vorliegenden Fall bevorzugt quaderförmige Gestalt auf. Arrays in dieser Form sind beispielsweise in den Fig. 1 und 2 der DE-AS-2 628 492 dargestellt. Selbstverständlich können auch anders geformte Wandler-Arrays Verwendung finden, wie z. B. Wandler-Arrays mit matrixförmiger Anordnung der Einzeielemente, wobei die Flächenform der Gesamtanordnung beliebig wieder quaderförmig oder auch rund od. dg! sein kann. Entsprechend können auch Ultraschall-Arrays mit Feinteilung der Einzelelemente Verwendung finden.

## Patentansprüche

1. Ultraschallwandler, bestehend aus einer Sendeschicht und einer Empfangsschicht, die beide in Hybridtechnik flächig aufeinanderliegend miteinander verbunden sind, dadurch gekennzeichnet, daß die Sendeschicht (2) aus Material mit relativ hoher dielektrischer Konstante und hoher Schallimpedanz und die Empfangsschicht (3) aus Material mit relativ niedriger dielektrischer Konstante und niedriger Schallimpedanz besteht.

2. Ultraschallwandler nach Anspruch 1, dadurch gekennzeichnet, daß die Empfangsschicht (3) gleichzeitig Anpassungsschicht für den Sendefall ist.

3. Ultraschallwandler nach Anspruch 2, dadurch gekennzeichnet, daß die Empfangsschicht (3) zur Anpassung an Körpergewebe oder bei Vorschaltung einer Wasserstrecke zur Anpassung an Wasser ausgebildet ist.

4. Ultraschallwandler nach einem der Ansprüche 1 bis 3, dadurch gekennzeichnet, daß die Empfangsschicht (3) auf der Sendeschicht (2) unter Zwischenlagerung einer Kontaktierung, z. B. dünnen Kontaktschicht oder Leiterbahnen in gedruckter Schaltungstechnik, aufgebracht, vorzugsweise aufgeklebt, ist.

5. Ultraschallwandler nach Anspruch 4, dadurch gekennzeichnet, daß die Kontaktierung einen elektrischen Empfangsanschluß zum Empfänger (6) aufweist.

6. Ultraschallwandler nach einem der Ansprüche 1 bis 5, dadurch gekennzeichnet, daß die der Sendeschicht (2) abgewandte Fläche der Empfangsschicht (3) einen Anschluß (7) für Massepotential aufweist.

7. Ultraschallwandler nach einem der Ansprüche 1 bis 6, dadurch gekennzeichnet, daß die Sendeschicht (2) auf der der Empfangsschicht (3) abgewandten Fläche einen Anschluß für den Sender (4) aufweist.

8. Ultraschallwandler nach einem der Ansprüche 1 bis 7, dadurch gekennzeichnet, daß in Sandwich-Bauweise zwischen Sende-(2) und Empfangsschicht (3) Bauteile (8) der Empfangsschaltung, insbesondere Empfangsverstärker, in IC-Bauweise eingelagert sind.

9. Ultraschallwandler nach einem der Ansprüche 1 bis 8, dadurch gekennzeichnet, daß die Sendeschicht (2) aus Piezokeramik und die Empfangsschicht (3) aus piezoelektrischer Kunststoffolie gefertigt sind.

10. Ultraschallwandler nach Anspruch 9, dadurch gekennzeichnet, daß die Empfangsschicht (3) aus piezoelektrischer Kunststoffolie mit einer Impedanz von etwa 3 - 10⁶ Pas/m und einer Güte von etwa 15 gefertigt ist.

11. Ultraschallwandler nach Anspruch 9 oder 10, dadurch gekennzeichnet, daß die Sendeschicht aus Blei-Zirkonat-Titanat oder Blei-Metaniobat gefertigt ist.

12. Ultraschallwandler nach einem der Ansprüche 9 bis 11, dadurch gekennzeichnet, daß die piezoelektrische Kunststoffolie der Empfangsschicht (3) aus Polyvinyldifluorid (PVF₂) oder Polyvinylchlorid oder Polycarbonat besteht.

13. Ultraschallwandler nach einem der Ansprüche 1 bis 12, dadurch gekennzeichnet, daß die in Hybridtechnik miteinander verbundene Sendeschicht (2) und Empfangsschicht (3) zusätzlich und vorzugsweise ebenfalls in Hybridtechnik auf einem Dämpfungsträgerkörper (1), vorzugsweise aus elastischem Gummi od. dgl. angebracht sind.

## Claims

1. An ultrasonic transducer consisting of a transmitting layer and a receiving layer which lie face-toface in the hybrid technique one on top of the other, characterised in that the transmitting layer (2) consists of a material having a relatively high dielectric constant and a high acoustic impedance and the receiving layer (3) consists of a material having a relatively low dielectric constant and a low acoustic impedance.

2. An ultrasonic transducer as claimed in Claim 1, characterised in that the receiving layer (3) simultaneously is an matching layer for the transmitting case.

3. An ultrasonic transducer as claimed in Claim 2, characterised in that the receiving layer (3) is formed for matching to body textures, or in the event of the connection of a strech of water, for matching to water.

4. An ultrasonic transducer as claimed in one of Claims 1 to 3, characterised in that the receiving layer (3) is applied to, preferably stuck to, the transmitting layer (2), with the interposition of a contact, e. g. a thin contact layer or conductor paths using the printed circuit technique.

5. An ultrasonic transducer as claimed in Claim 4, characterised in that the contact has an electric receiving connection to the receiver (6).

6. An ultrasonic transducer as claimed in one of Claims 1 to 5, characterised in that the face of the receiving layer (3) which faces away from the transmitting layer (2) has a connection (7) for earth potential.

7. An ultrasonic transducer as claimed in one of Claims 1 to 6, characterised in that the transmitting layer (2) is provided with a connection for the transmitter (4) on the face which faces away from the receiving layer (3).

8. An ultrasonic transducer as claimed in one of Claims 1 to 7, characterised in that in sandwichconstruction, components (8) of the receiving circuit, in particular receiving amplifiers, are interposed using IC-construction between the transmitting layer (2) and the receiving layer (3).

9. An ultrasonic transducer as claimed in one of Claims 1 to 8, characterised in that the transmitting layer (2) is made of piezo-ceramic and the receiving layer (3) of piezo-electric synthetic resin film.

10. An ultrasonic transducer as claimed in Caim 9, characterised in that the receiving layer (3) is made of piezo-electric synthetic resin film having an impedance of about 3 - 10⁶ Pas/m and a grade of about 15.

11. An ultrasonic transducer as claimed in Claim 9 or Claim 10, characterised in that the transmitting layer is made of lead-zirconate-titanate or lead-metaniobate.

12. An ultrasonic transducer as claimed in one of Claims 9 to 11, characterised in that the piezoelectric synthetic resin film of the receiving layer (3) consists of polyvinyl difluoride (PVF₂) or polyvinyl chloride or polycarbonate.

13. An ultrasonic transducer as claimed in one of Claims 1 to 12, characterised in that the transmitting layer (2) and the receiving layer (3), which are connected to one another using the hybrid-technique, are also applied, preferably also using the hybridtechnique, on an attenuation carrier body (1), which is preferably made of elastic rubber orthe like.

## Revendications

1. Transducteur ultrasonore, constitué par une couche émettrice et une couche réceptrice qui portent l'une contre l'autre par leurs surfaces, en technique hybride, caractérisé par le fait que la couche émettrice (2) est constituée en un matériau à constante diélectrique relativement élevée et à impédance acoustique élevée, et la couche réceptrice (3) en un matériau à constante diélectrique relativement faible et à faible impédance acoustique.

2. Transducteur ultrasonore selon la revendication 1, caractérisé par le fait que la couche réceptrice (3) est en même temps couche d'adaptation pour le cas émission.

3. Transducteur ultrasonore selon la revendication 2, caractérisé par le fait que la couche réceptrice (3) est réalisée pour l'adaptation à un tissu du corps ou pour l'adaptation à de l'eau, dans le cas où une voie d'eau amont est prévue.

4. Transducteur ultrasonore selon l'une des revendications 1 à 3, caractérisé par le fait que la couche réceptrice (3) est déposée, de préférence collée, sur la couche émettrice (2), avec interposition d'un contact, par exemple une mince couche de contact ou des pistes conductrices en technique des circuits imprimés.

5. Transducteur ultrasonore selon la revendication 4, caractérisé par le fait que le contact comporte une borne électrique de raccordement de réception vers le récepteur (6).

6. Transducteur ultrasonore selon l'une des revendications 1 à 5, caractérisé par le fait que la couche réceptrice (3) qui est éloignée de la couche émettrice (2) comporte une borne de raccordement (7) pour le potentiel de masse.

7. Transducteur ultrasonore selon l'une des revendications 1 à 6, caractérisé par le fait que la couche émettrice (2) comporte sur la surface qui est éloignée de la couche réceptrice (3), une borne de raccordement pour l'émetteur (4).

8. Transducteur ultrasonore selon l'une des revendications 1 à 7, caractérisé par le fait que selon le mode de construction en sandwich, des éléments (8) du circuit de réception, plus particulièrement des amplificateurs de réception sont incorporés, en mode de circuits imprimés, entre la couche émettrice (2) et la couche réceptrice (3).

9. Transducteur ultrasonore selon l'une des revendications 1 à 8, caractérisé par le fait que la couche émettrice (2) est réalisée avec une céramique piézoélectrique et la couche réceptrice (3) avec une feuille de matière plastique piézoélectrique.

10. Transducteur ultrasonore selon la revendication 9, caractérisé par le fait que la couche réceptrice (3) est faite avec une feuille de matière plastique piézoélectrique, d'une impédance d'environ 3 - 10⁶ Pas/m et d'un facteur Q d'environ 15.

11. Transducteur ultrasonore selon la revendication 9 ou 10, caractérisé par le fait que la couche émettrice est faite avec du titanate-zirco- nate de plomb ou avec du métaniobate de plomb.

12. Transducteur ultrasonore selon l'une des revendications 9 à 11, caractérisé par le fait que la feuille de matière plastique piézoélectrique de la couche réceptrice (3) est constituée avec du poly(difluorure de vinyle) (PVF₂) ou avec du poly(chlorure de vinyle) ou avec du polycarbonate.

13. Transducteur ultrasonore selon l'une des revendications 1 à 12, caractérisé par le fait que la couche émettrice (2) et la couche réceptrice (3), qui sont reliées entre elles selon la technique hybride, sont de plus fixées, de préférence également dans la technique hybride, sur un corps de support amortisseur (1), de préférence en un caoutchouc élastique ou similaires.
